# EUROPÄISCHE PATENTSCHRIFT

(11) **EP 0 756 466 B1**
(45) Veröffentlichungstag und Bekanntmachung des Hinweises auf die Patenterteilung: **16.09.1998**
(21) Anmeldenummer: 94930199.8
(22) Anmeldetag: 20.10.1994
(51) Int. Cl.: A47C 27/08

(54) **VERFAHREN ZUM HERSTELLEN EINER LUFTMATRATZE MIT EINEM ALS PUMPE WIRKENDEN TEIL UND EINEM DURCH DIE PUMPE AUFZUPUMPENDEN TEIL**
PROCESS FOR PRODUCING AN AIR MATTRESS WITH A PUMP PART AND A PART TO BE INFLATED
PROCEDE DE FABRICATION D'UN MATELAS GONFLABLE AVEC UNE PARTIE POMPE ET UNE PARTIE A GONFLER

(30) Priorität: 18.04.1994 DE 4413445
(43) Veröffentlichungstag der Anmeldung: 05.02.1997
(73) Patentinhaber: Graf, Josef, D-83112 Frasdorf (DE)
(72) Erfinder: Graf, Josef, D-83112 Frasdorf (DE)
(74) Vertreter: Rost, Jürgen, Dipl.-Ing.
(86) Internationale Anmeldenummer: EP9403451
(87) Internationale Veröffentlichungsnummer: WO9528112

(56) Entgegenhaltungen:
- WO-A-94/03089
- DE-A- 4 034 593
- DE-U- 9 315 105
- FR-A- 2 555 881
- PATENT ABSTRACTS OF JAPAN vol. 8 no. 132 (M-303) ,20.Juni 1984 & JP,A,59 033115 (MIYAMURA MASAO) 22.Februar 1984,

## Beschreibung

Die Erfindung betrifft ein Verfahren zum Herstellen einer Luftmatratze mit den im Oberbegriff des Anspruchs 1 angegebenen Merkmalen.

Eine Luftmatratze mit diesen Merkmalen ist z.B. durch die WO 94/03089 bekannt geworden. Bei der bekannten Luftmatratze kann durch Öffnen der Einlaßöffnung durch diese Öffnung Luft in den Innenraum des Pumpteils eintreten. Bei Zutritt von Luft nimmt das im Pumpteil untergebrachte Treibmaterial an Volumen zu, bis der Pumpteil einigermaßen mit Luft gefüllt ist. Jetzt wird z.B. durch den Fuß des Benutzers der Pumpteil zusammengedrückt. wobei der Fuß die Einlaßöffnung verschließt. Es gelangt nun Luft durch das Einweg-Auslaßventil in den aufzupumpenden Teil. Dieser Pumpvorgang wiederholt sich so lange, bis der aufzupumpende Teil etwas mehr, als im Endergebnis erwünscht ist, aufgeblasen ist. Wird dann mit dem Pumpen aufgehört und die Einlaßöffnung verschlossen, dann fließt ein Teil der Luft über die kleine Öffnung in den Pumpteil zurück, bis in dem vom Pumpteil und dem aufzupumpenden Teil gebildeten geschlossenen System der gleiche Druck herrscht. Die Matratze ist damit gebrauchsfertig. Zum Entleeren der Luftmatratze wird die Auslaßöffnung geöffnet. Durch Zusammenrollen der Luftmatratze vom Pumpteil aus wird dann die Luft sowohl aus dem Pumpteil als auch aus dem aufzupumpenden Teil entfernt, indem sie über die Auslaßöffnung austritt. Als Treibmaterial ist ein zusammendrückbares Material zu verstehen, welches bei Luftzutritt an Volumen zunimmt. Ein solches Material ist z.B. offenzelliges Kunstschaummaterial.

Über die Herstellung der Matratze, insbesondere über das Einschweißen der den Pumpteil vom aufzupumpenden Teil trennenden Wand, ist in der genannten Druckschrift nichts ausgesagt.

Der Erfindung liegt die Aufgabe zugrunde, die Herstellung der Matratze, insbesondere das Einschweißen der Pumpteilwand, in besonders wirtschaftlicher Weise zu ermöglichen.

Die Lösung dieser Aufgabe wird mit den im Anspruch 1 angegebenen Merkmalen erreicht.

Durch die Einschaltung eines metallischen Werkzeugs zwischen die Platten der Hochfrequerzschweißmaschine wird dafür gesorgt, daß üßer dieses Werkzeug ein Stromfluß erfolgt, der eine Erwärmung und damit ein Verschweißen der zwischen einer Platte und dem Werkzeug eingelegten thermoplastischen Folien zur Folge hat. Nach dem Einschweißen der Pumpteilwand wird das Werkzeug entfernt, und erst abschließend werden die Ränder der Deckhäute miteinander verbunden.

Vorteilhafte Ausführungsformen des im Anspruch 1 beschriebenen Verfahrens sind Gegenstand der Unteransprüche.

Wichtig ist dabei vor allem, daß beim Anordnen des Pumpteils innerhalb der Luftmatratze eine in der Draufsicht etwa rahmenförmige Folie und ein ebenfalls etwa rahmenförmiges Werkzeug eingesetzt werden. In diesem Fall muß das Werkzeug teilbar sein, weil es sonst nicht entfernt werden könnte.

Ein nichtteilbares Werkzeug kann dann verwendet werden, wenn der Pumpteil in einer Ecke der Luftmatratze angeordnet wird.

Im folgenden wird die Erfindung anhand von in der Zeichnung dargestellten Ausführungsbeispielen näher erläutert. Es zeigt:
- Fig. 1: einen Schnitt durch den Pumpteil während des Einschweißvorgangs;
- Fig. 2: einen zur Fig. 1 senkrechten Schnitt durch den Pumpteil;
- Fig. 3: eine perspektivische Ansicht auf eine zum Teil aufgeschnittene Luftmatratze mit einem innerhalb der Matratze liegenden Pumpteil;
- Fig. 4: eine perspektivische Ansicht der zwischen den Deckhäuten einzuschweißenden Pumpteilwand;
- Fig. 5: eine perspektivische Ansicht eines in den Pumpteil einzusetzenden Blocks des Treibmaterials;
- Fig. 6: eine perspektivische Ansicht des verwendeten Werkzeugs;
- Fig. 7: eine perspektivische Ansicht des aus dem in den Fig. 4 und 6 darstellten Elementen gebildeten Einsatzteils;
- Fig. 8: die Draufsicht auf eine teilweise aufgeschnittene Matratze mit einem in einer Ecke der Matratze angeordneten Pumpteil;
- Fig. 9: eine Seitenansicht des Gegenstandes der Fig. 8;
- Fig. 10: eine perspektivische Ansicht eines in den Pumpteil einzusetzenden Blocks des Treibmaterials;
- Fig. 11: eine perspektivische Ansicht mit Darstellung der Lage der Pumpteilwand vor dem Einschweißen;
- Fig. 12: die Draufsicht auf die in Fig. 11 dargestellte Pumpteilwand; und
- Fig. 13: eine perspektivische Ansicht der Pumpteilwand mit dem darin zu positionierenden Werkzeug.

In Fig. 1 ist das Einschweißen der Pumpteilwand 4 bei dem in den Fig. 1 bis 7 dargestellten Ausführungsbeispiel gezeigt.

An der Außenseite der Deckhäute 1a und 1b der Luftmatratze 1 liegen in Richtung der Pfeile bewegbare Platten 29 einer Hochfrequenzschweißmaschine an. Zwischen den Deckhäuten befindet sich ein metallisches Werkzeug 12 in Form eines Steges. An der Innenseite des Werkzeugs 12 liegt die aus einer thermoplastischen Folie bestehende Wand 4 an, deren Ränder 4a oben und unten um die Ränder des Werkzeugs 12 umgestülpt sind. Die Ränder 4a liegen zwischen dem Werkzeug 12 und der oberen Deckhaut 1a bzw. der unteren Deckhaut 1b. An der Oberseite des Pumpteils 2 befindet sich eine in der Deckhaut 1a ausgebildete Einlaßöffnung 9. Die Einlaßöffnung 9 kann ohne weiteres auch auf der gegenüberliegenden Seite liegen.

Im Pumpteil 2 befindet sich ein Block 6 aus einem Treibmaterial, insbesondere aus einem offenzelligen Schaumstoffkörper.

An beiden Seiten des Werkzeugs 12 ragen mit der Wand 4 verbundene Steglaschen 5 heraus, die im weiteren Verlauf des Verfahrens noch diagonal mit der oberen 1a bzw. unteren Deckhaut 1b verbunden werden. Die Steglaschen 5 dienen dazu, ein Einbeulen der Wand 4 bei zunehmendem Druck im aufzupumpenden Teil zu verhindern.

Zur Vermeidung des Ausbeulens nach außen sind einander gegenüberliegende Wände 4 durch eine Zuglasche 30 miteinander verbunden. Bei Verwendung eines Blocks 6 des Treibmaterials muß dieser geteilt ausgebildet sein.

Der zum Teil aufgebrochen gezeichnete Block 6 gibt den Blick auf die Einlaßöffnung 10a eines Einweg-Auslaßventils in Form eines Folienventils 10 frei.

In Fig. 2 ist eine der Fig. 1 entsprechende Darstellung für das Einschweißen der Pumpteilwand 20 bei einem in einer Ecke der Luftmatratze angeordneten Pumpteil dargestellt. Die Wand 20 besteht hierbei aus zwei Folienstreifen, die an einem Längsrand durch eine Schweißnaht 20a miteinander verbunden werden. Die Ränder der Folienstreifen übergreifen den oberen bzw. unteren Rand eines Werkzeugs 25. Zwischen den Platten 29 und dem jeweiligen Rand des Folienstreifens liegt die obere Deckhaut 17a bzw. die untere Deckhaut 17b. Deckhaut und Rand des Folienstreifens werden jeweils durch eine Schweißnaht 24 miteinander verbunden.

Zu Einlaßöffnung 23 gehört ein nicht dargestellter Verschlußkörper.

Mit der Schweißnaht 20a wird zugleich das freie Ende einer Zuglasche 30 befestigt, die durch einen Schlitz 32 im Werkzeug 25 hindurchgeführt ist. Beim Herstellen der Schweißnaht 19 wird das andere Ende der Zuglasche 30 mit dem Rand der Luftmatratze 1 in einigermaßen gestraffter Lage der Zuglasche 30 verschweißt. Die Zuglasche 30 weist in ihrem mittleren Bereich Löcher 31 auf.

Wie Fig. 3 zeigt, sind bei einer Anordnung des Pumpteils 2 innerhalb der Luftmatratze die Ränder der Deckhäute 1a und 1b mit einer umlaufenden Seitenwand 3 der Luftmatratze durch Schweißnähte 3a verbunden. Der Pumpteil 2 ist nahe dem Rand der Luftmatratze angeordnet, damit der Benutzer beim Pumpen mit einem Bein auf der Erde stehen kann.

Fig. 4 zeigt die Wand 4 des Pumpteils 2 in der Konfiguration, wie sie sich nach dem Aufpumpen der Luftmatratze 1 darstellt. Die Ränder 4a der Wand 4 sind mit der oberen Deckhaut 1a bzw. mit der unteren Deckhaut 1b verbunden, ebenfalls die freien Ränder der Zuglaschen 5.

Die kleine Öffnung 11 sorgt für eine geringe Rückströmung der Luft, um den gewünschten Druckausgleich zwischen dem Pumpteil 2 und aufzupumpenden Teil herzustellen.

Der in Fig. 5 dargestellte Block 6 hat eine mittlere, der Einlaßöffnung 9 gegenüberliegende durchgehende Ausnehmung 7, die dafür sorgt, daß die Einlaßöffnung 9 nicht ungewollt durch den Block 6 verschlossen werden kann. Angedeutet ist in dieser Figur auch die Teilung des Blocks 6 bei Verwendung der Zuglasche 30.

Das in Fig. 6 dargestellte Werkzeug 12 ist längs einer senkrecht zur späteren Ebene der Luftmatratze 1 verlaufenden Ebene geteilt. In den beiden Teilen befinden sich jeweils Teile der Schlitze 15 für das Hindurchführen der Steglaschen 5. Die Teile des Werkzeugs 12 sind durch Bolzen 13 an den Stirnflächen des einen Teils und durch entsprechende Löcher 14 in der Stirnfläche des anderen Teils gegeneinander zentrierbar. Die Bohrung 16 dient zum Hindurchführen des Folienventils 10.

Fig. 7 zeigt das aus Wand 4 und Werkzeug 12 gebildete Einsatzteil, wie es zwischen die Deckhäute 1a und 1b eingebracht wird. Besonders deutlich ist hier zu sehen, wie die Ränder 4a der Wand 4 um die Ränder des Werkzeugs 12 umgestülpt sind. Die umgestülpten Ränder 4a sind leicht deformierbar, so däß sich für das Entfernen des Werkzeugs 12 keine Schwierigkeiten ergeben.

Gemäß Fig. 8 ist der hier mit 18 bezeichnete Pumpteil in der Ecke eines Luftmatratzenabschnitts 17 angeordnet. Die obere Deckhaut 17a und die untere Deckhaut 17b sind am Rand durch eine umlaufende Schweißnaht 19 miteinander verbunden, wobei die verbundenen Deckhäute zugleich Teile der Seitenwand des Pumpteils 18 bilden. Die Einlaßöffnung 23 befindet sich in der oberen Deckhaut 17a, was besonders aus Fig. 9 zu ersehen ist. Dort ist auch die Schweißnaht 24 dargestellt, an der die Pumpteilwand 20 mit den Deckhäuten 17a und 17b verbunden ist.

Fig. 10 Zeigt den in den Pumpteil 18 einzusetzenden Block 21 des Treibmaterials, der wie der Block 6 in Fig. 5 eine Ausnehmung 22 aufweist und bei Verwendung einer Zuglasche 13 geteilt ist. Der Block 21 wird zweckmäßigerweise erst nach dem Einschweißen der Wand 20 in den Pumpteil 18 eingesetzt. Dies ist möglich, weil der Pumpteil 18 vor dem Herstellen der Schweißnaht 19 seitlich offen ist.

In Fig. 11 ist gezeigt, daß die Wand 20 aus zwei an einer Längsnaht durch eine Schweißnaht 20a miteinander verbundenen Folienstreifen besteht. Längs der Schweißnaht 24 ist die Wand 20 mit den Deckhäuten 17a und 17b verbunden. An dieser Schweißnaht 24 sind beim Schweißvorgang innen die Ränder des Werkzeugs 25 positioniert.

Aus Fig. 12 ist zusätzlich zu ersehen, daß die Breite der die Wand 20 bildenden Folienstreifen in dem Übergangsbereich 26 zum von der Schweißnaht 19 definierten Rand der Luftmatratze abnimmt, was dem Abnehrhen der Höhe der Luftmatratze in aufgepumptem Zustand entspricht. In diesem Bereich haben die Folienstreifen eine Soll-Dehnstelle 27 in Form eines kurzen Einschnitts mit kleiner Bohrung, um ein Einreißen der sehr dünnen Folienstreifen zu verhindern.

Die freien Enden der Folienstreifen werden mittels der Schweißnaht 19 miteinander verschweißt. An dieser Stelle liegen bei der Herstellung der Schweißnaht 19 also vier Folien aufeinander, nämlich die Deckhäute 17a und 17b sowie die die Wand 20 bildenden Folienstreifen.

Durch den Abstand 28 zwischen Schweißnaht 24 und Schweißnaht 20a wird die Höhe der aufgepumpten Luftmatratze bestimmt, denn beim Aufpumpen werden die Folienstreifen ausgerichtet, und der zweifache Abstand 28 entspricht dann dem Abstand der Deckhäute 17a und 17b. Durch Variierung des Abstandes 28 kann also die Höhe der aufgepumpten Matratze bestimmt werden.

Aus Fig. 12 geht ebenso wie aus Fig. 13 hervor, daß ein Ende einer Zuglasche 30 durch die Schweißnaht 20a an der Pumpteilwand 20 festgelegt wird.

In Fig. 13 ist durch die Pfeile 33 dargestellt, in welcher Weise das Werkzeug zwischen die Folienstreifen der Wand 20 eingebracht und nach dem Einschweißen der Wand 20 zwischen die Deckhäute 17a und 17b wieder entfernt wird.

## Patentansprüche

1. Verfahren zum Herstellen einer Luftmatratze, die folgende Merkmale aufweist:
die Luftmatratze (1) hat einen als Pumpe wirkenden Teil (2, 18) und einen aufzupumpenden Teil;
der Pumpteil (2, 18) weist eine verschließbare Einlaßöffnung (9) auf und ist über ein Einweg-Auslaßventil (10) an den aufzupumpenden Teil angeschlossen;
im Pumpteil (2, 18) ist ein Treibmaterial (6) untergebracht;
in der den Pumpteil (2, 18) vom aufzupumpenden Teil trennenden Wand (4, 20) ist eine kleine Öffnung (11) für die geringe Rückströmung der Luft von dem aufzupumpenden Teil in dem Pumpteil (2, 18) untergebracht;
in dem aufzupumpenden Teil ist eine verschließbare Auslaßöffnung angeordnet;
**gekennzeichnet durch**
folgende Merkmale:
zwischen einer oberen und einer unteren ebenen Platte (29) einer Hochfrequenzschweißmaschine werden die obere Deckhaut (1a, 17a) und die untere Deckhaut (1b, 17b) beide aus thermoplastischem Material bestehend, der Luftmatratze eingebracht;
zwischen die obere Deckhaut (1a, 17a) und die untere Deckhaut (1b, 17b) wird ein metallisches Werkzeug (12, 25) in Form eines senkrecht zur Fläche der Luftmatratze (1) verlaufenden Stegs eingebracht, wobei der obere und der untere Rand dieses Werkzeugs (12, 25) vom Rand der ebenfalls aus thermoplastischem Material bestehenden Wand (4, 20) des Pumpteils (2, 18) überdeckt werden;
unter Zusammendrücken der Platten (29) und unter deren Anschluß an eine Hochfrequenzquelle wird die Wand (4, 20) oben und unten mit der oberen Deckhaut (1a, 17a) bzw. der unteren Deckhaut (1b, 17b) verschweißt;
nach dem Verschweißen wird das Werkzeug (12, 25) entfernt;
schließlich wird die Luftmatratze (1) an ihren Rändern verschlossen.

2. Verfahren nach Anspruch 1, dadurch gekennzeichnet, daß ein aus Messing bestehendes Werkzeug (12, 25) verwendet wird.

3. Verfahren nach Anspruch 1 oder 2, dadurch gekennzeichnet, daß der Pumpteil (2) innerhalb der Luftmatratze angeordnet ist und daß das im Prinzip rahmenförmige Werkzeug (12) längs einer lotrechten Ebene teilbar ist.

4. Verfahren nach Anspruch 3, dadurch gekennzeichnet, daß die umlaufende Wand (4) zumindest an zwei einander gegenüberliegenden Seiten Steglaschen (5) aufweist, die durch Schlitze (15) in dem Werkzeug (12) hindurchgesteckt werden und in diagonaler Richtung mit der oberen Deckhaut (1a) bzw. mit der unteren Deckhaut (1b) verbunden werden.

5. Verfahren nach Anspruch 3 oder 4, dadurch gekennzeichnet, daß ein mit einer Seite der Wand (4) verbundes Folienventil (10) durch eine Öffnung (16) in einer Seitenwand des Werkzeugs (12) hindurchgesteckt wird.

6. Verfahren nach einem der Ansprüche 3 bis 5, dadurch gekennzeichnet, daß bei Verwendung eines Block (6) als Treibmaterial dieser Block vor dem Einschweißen der Wand (4) eingesetzt wird.

7. Verfahren nach einem der Ansprüche 3 bis 5, dadurch gekennzeichnet, daß das Treibmaterial in Form von kleinstückigem Material oder in Form von einen Block bildenden Schichten durch die Einlaßöffnung (9) in den Pumpteil (2) eingebracht wird.

8. Verfahren nach einem der Ansprüche 3 bis 7, dadurch gekennzeichnet, daß der Randabschluß der Luftmatratze (1) durch eine zwischen die Ränder der oberen Deckhaut (1a) und der unteren Deckhaut (1b) eingeschweißte Seitenwand (3) erfolgt.

9. Verfahren nach Anspruch 8, soweit dieser auf Anspruch 4 rückbezogen ist, dadurch gekennzeichnet, daß durch eine umlaufende Randschweißnaht (3a) zugleich die Befestigung der freien Ränder von Steglaschen (5) erfolgt.

10. Verfahren nach einem der Ansprüche 4 bis 9, soweit die Ansprüche 5 bis 9 auf Anspruch 4 rückbezogen sind, dadurch gekennzeichnet, daß die gegen das Innere der Luftmatratze (1) gerichteten Steglaschen (5) durch ein besonderes. gegebenenfalls mit dein Werkzeug (12) verbundes Zusatzwerkzeug mit der oberen (1a) und der unteren Deckhaut (1b) zusammen mit dein Einschweißen der Wand (4) verschweißt werden.

11. Verfahren nach einem der Ansprüche 1 bis 10, dadurch gekennzeichnet, daß gegenüberliegende Abschnitte der Wand (4) miteinander durch eine Zuglasche (30) verbunden werden, welche den gegenseitigen Abstand dieser Abschnitte festlegt.

12. Verfahren nach Anspruch 1 oder 2, dadurch gekennzeichnet, daß der Pumpteil (18) in einer Ecke der Luftmatratze (1) angeordnet ist, und daß das Werkzeug (25) zwischen aneinanderstoßenden Rändern der Luftmatratze (1) verläuft.

13. Verfahren nach Anspruch 12, dadurch gekennzeichnet, daß ein L-förmig ausgebildetes Werkzeug (25) verwendet wird.

14. Verfahren nach Anspruch 12 oder 13, dadurch gekennzeichnet, daß eine der Form des Werkzeugs (25) angepaßte, aus zwei an einem Längsrand durch eine Schweißnaht (20a) miteinander verbundene Folienstreifen bestehende Pumpteilwand (20) eingeschweißt wird.

15. Verfahren nach Anspruch 14, dadurch gekennzeichnet, daß zwischen die Folienstreifen das Folienventil (10) eingeschweißt wird.

16. Verfahren nach einem der Ansprüche 12 bis 15, dadurch gekennzeichnet, daß die Enden der Pumpteilwand (20) durch die die Ränder der oberen und unteren Deckhaut miteinander verbindenden umlaufenden Schweißnaht (19) verschweißt werden.

17. Verfahren nach einem der Ansprüche 14 bis 16, dadurch gekennzeichnet, daß Folienstreifen mit einer gegen die Enden der Pumpteilwand (20) abnehmenden Breite verwendet werden.

18. Verfahren nach einem der Ansprüche 11 bis 17, dadurch gekennzeichnet, daß ein Abschnitt der den Pumpteil (18) vom aufzupumpenden Teil trennenden Wand (20) innen mit einer Zuglasche (30) verbunden wird, deren anderes Ende im Rand der Luftmatratze fixiert wird.

19. Verfahren nach Anspruch 18, dadurch gekennzeichnet, daß die Verbindung der Zuglasche (30) mit der Wand (20) über die Schweißnaht (20a) erfolgt, welche die die Wand (20) bildenden Folienstreifen miteinander verbindet, und daß die Verbindung der Zuglasche (30) mit dem Rand der Luftmatratze über die Schweißnaht (19) erfolgt, welche die Deckhäute (17a, 17b) miteinander verbindet.

## Claims

1. Method of producing an air mattress, which has the following features:
the air mattress (1) has a section (2, 18) acting as a pump and an inflatable section;
the pump section (2, 18) has a closable inlet aperture (9) and communicates with the inflatable section via a one-way outlet valve (10);
a propellant material (6) is accommodated in the pump section (2, 18);
in the wall (4, 20) separating the pump section (2, 18) from the inflatable section there is a small aperture (11) which permits the air to flow slightly backwardly from the inflatable section to the pump section (2, 18); and
a closable outlet aperture is disposed in the inflatable section;
characterised by the following features:
the upper covering (1a, 17a) and the lower covering (1b, 17b) of the air mattress, both formed from thermoplastic material, are introduced between an upper and a lower flat plate (29) of a high-frequency welding machine;
a metallic tool (12, 25), in the form of a web extending perpendicularly to the surface of the air mattress (1), is introduced between the upper covering (1a, 17a) and the lower covering (1b, 17b), the upper and the lower edge of this tool (12, 25) being covered by the edge of the wall (4, 20) of the pump section (2, 18), said wall also being formed from thermoplastic material;
upon the plates (29) being pressed together and connected to a high-frequency source, the wall (4, 20) is welded at its upper and lower ends to the upper covering (1a, 17a) or respectively to the lower covering (1b, 17b);
after the welding process, the tool (12, 25) is removed; and
finally the air mattress (1) is closed at its edges.

2. Method according to claim 1, characterised in that a tool (12, 25), formed from brass, is used.

3. Method according to claim 1 or 2, characterised in that the pump section (2) is disposed inside the air mattress, and in that the tool (12), which is basically frame-like, is separable longitudinally of a vertical plane.

4. Method according to claim 3, characterised in that the circumferential wall (4) has, at least on two oppositely situated sides, web lugs (5) which are inserted through slots (15) in the tool (12) and are connected diagonally to the upper covering (1a) or respectively to the lower covering (1b).

5. Method according to claim 3 or 4, characterised in that a film valve (10), which is connected to one side of the wall (4), is inserted through an aperture (16) in a lateral wall of the tool (12).

6. Method according to one of claims 3 to 5, characterised in that, when a block (6) is used as the propellant material, this block is inserted before the wall (4) is welded.

7. Method according to one of claims 3 to 5, characterised in that the propellant material, in the form of small-sized material or in the form of layers forming a block, is inserted into the pump section (2) through the inlet aperture (9).

8. Method according to one of claims 3 to 7, characterised in that the edge of the air mattress (1) is terminated by a lateral wall (3) welded between the edges of the upper covering (1a) and the lower covering (1b).

9. Method according to claim 8, insofar as it refers back to claim 4, characterised in that the free edges of web lugs (5) are simultaneously secured by a circumferential welded edge seam (3a).

10. Method according to one of claims 4 to 9, insofar as claims 5 to 9 refer back to claim 4, characterised in that the web lugs (5), orientated towards the interior of the air mattress (1), are welded to the upper covering (1a) and to the lower covering (1b), together with the welding of the wall (4), by a special additional tool which is possibly connected to the tool (12).

11. Method according to one of claims 1 to 10, characterised in that oppositely situated portions of the wail (4) are interconnected by a tensioning lug (30) which determines the mutual spacing of these portions.

12. Method according to claim 1 or 2, characterised in that the pump section (18) is disposed in a corner of the air mattress (1), and in that the tool (25) extends between contiguous edges of the air mattress (1).

13. Method according to claim 12, characterised in that an L-shaped tool (25) is used.

14. Method according to claim 12 or 13, characterised in that a pump section wall (20), which is adapted to the shape of the tool (25) and comprises two strips of film interconnected by a welded seam (20a) at one longitudinal edge, is welded in position.

15. Method according to claim 14, characterised in that the film valve (10) is welded between the film strips.

16. Method according to one of claims 12 to 15, characterised in that the ends of the pump section wall (20) are welded by the circumferential welded seam (19) interconnecting the edges of the upper and lower coverings.

17. Method according to one of claims 14 to 16, characterised in that film strips, having a width which reduces towards the ends of the pump section wall (20), are used.

18. Method according to one of claims 11 to 17, characterised in that a portion of the wall (20), which separates the pump section (18) from the inflatable section, is internally connected to a tensioning lug (30), the other end of which is secured in the edge of the air mattress.

19. Method according to claim 18, characterised in that the tensioning lug (30) is connected to the wall (20) via the welded seam (20a), which interconnects the film strips forming the wall (20), and in that the tensioning lug (30) is connected to the edge of the air mattress via the welded seam (19), which interconnects the coverings (17a, 17b).

## Revendications

1. Procédé de fabrication d'un matelas pneumatique comprenant les caractéristiques suivantes :
le matelas pneumatique (1) comprend une partie fonctionnant en tant que pompe (2, 18) et une partie à gonfler ;
la partie de pompe (2, 18) comprend une ouverture d'entrée (9) obturable et reliée par une valve de sortie unidirectionnelle (10) à la partie à gonfler ;
un matériau expansible (6) est disposé dans la partie de pompe (2, 18); une petite ouverture (11) est située dans la paroi séparant la partie de pompe (2, 18) de la partie à gonfler pour le reflux de l'air de la partie à gonfler dans la partie de pompe (2, 18) ;
une ouverture de sortie obturable est disposée dans la partie à gonfler;
caractérisé par les caractéristiques suivantes :
on place la peau extérieure supérieure (1a, 17a) et la peau extérieure inférieure (1b, 17b) du matelas pneumatique, toutes les deux constituées d'un matériau thermoplastique, entre une plaque plane supérieure et une plaque plane inférieure (29) d'une machine à souder à haute fréquence ;
on introduit un outil métallique (12, 25), ayant la forme d'une traverse située perpendiculairement à la surface du matelas pneumatique (1), entre la peau extérieure supérieure (1a, 17a) et la peau extérieure inférieure (1b, 17b), le bord supérieur et le bord inférieur dudit outil (12, 25) étant couverts par le bord de la paroi (4, 20) de la partie de pompe (2, 18) constituée également d'un matériau thermoplastique ;
on soude la paroi (4, 20) en haut et en bas à la peau extérieure supérieure (1a, 17a) et la peau extérieure inférieure (1b, 17b), respectivement, en pressant les plaques (29) et en appliquant une source de haute fréquence ;
on enlève l'outil (12, 25) après la soudure ;
on ferme finalement le matelas pneumatique (1) sur ses bords.

2. Procédé selon la revendication 1, caractérisé en ce qu'on utilise un outil (12, 25) constitué de laiton.

3. Procédé selon l'une des revendications 1 ou 2, caractérisé en ce que la partie de pompe (2) est située à l'intérieur du matelas pneumatique et en ce que l'outil (12) ayant principalement la forme d'un cadre, est divisible dans un plan perpendiculaire.

4. Procédé selon la revendication 3, caractérisé en ce que la paroi périphérique (4) comprend des languettes entretoises (5) situées au moins à deux côtés opposés, en ce qu'on les fait passer à travers des fentes (15) dans l'outil (12) et en ce qu'on les relie dans le sens diagonal avec la peau extérieure supérieure (1a) et la peau extérieure inférieure (1b), respectivement.

5. Procédé selon l'une des revendication 3 ou 4, caractérisé en ce qu'on fait passer une valve à feuille (10) reliée à un côté de la paroi (4) à travers une ouverture (16) dans une paroi latérale de l'outil (12).

6. Procédé selon l'une des revendications 3 à 5, caractérisé en ce que, si on utilise un bloc (6) en tant que matériau expansible, on introduit ce bloc avant le soudage de la paroi (4).

7. Procédé selon l'une des revendications 3 à 5, caractérisé en ce qu'on introduit le matériau expansible en forme de matériau en petites pièces ou en forme de couches formant un bloc à travers l'ouverture d'entrée (9) dans la partie de pompe (2).

8. Procédé selon l'une des revendications 3 à 7, caractérisé en ce que la fermeture du bord du matelas pneumatique (1) se fait par une paroi latérale (3) soudée entre les bords de la peau extérieure supérieure (1a) et de la peau extérieure inférieure (1b).

9. Procédé selon la revendication 8, dans la mesure où elle se réfère à la revendication 4, caractérisé en ce qu'on réalise une soudure de bord péripherique (3a) avec fixation des bords libres des languettes entretoises (5).

10. Procédé selon l'une des revendications 4 à 9, dans la mesure où les revendications 5 à 9 se réfèrent à la revendication 4, caractérisé en ce qu'on soude, lors du soudage de la paroi (4), les languettes entretoises (5) dirigées vers l'intérieur du matelas pneumatique (1) à l'aide d'un outil supplémentaire spécifique, éventuellement relié à l'outil (12), à la peau extérieure supérieure (1a) et inférieure (1b).

11. Procédé selon l'une des revendications 1 à 10, caractérisé en ce qu'on relie ensemble des parties opposées de la paroi (4) à l'aide d'une languette de traction (30) définissant la distance réciproque de ces parties.

12. Procédé selon l'une des revendications 1 à 2, caractérisé en ce que la partie de pompe (18) est située dans un coin du matelas pneumatique (1), et en ce que l'outil (25) passe entre des bords voisins du matelas pneumatique (1).

13. Procédé selon la revendication 12, caractérisé en ce qu'on utilise un outil (25) ayant une forme en "L".

14. Procédé selon l'une des revendications 12 ou 13, caractérisé en ce qu'on soude une paroi de partie de pompe (20), constituée de bandes de feuille reliées entre elles par un bord longitudinal par une soudure (20a), et adaptée à la forme de l'outil (25).

15. Procédé selon la revendication 14, caractérisé en ce qu'on soude la valve à feuille (10) entre les bandes de feuille.

16. Procédé selon l'une des revendications 12 à 15, caractérisé en ce qu'on soude les extrémités de la paroi de partie de pompe (20) à l'aide de la soudure (19) entourant et reliant les bords de la peau extérieure supérieure et inférieure entre eux.

17. Procédé selon l'une des revendications 14 à 16, caractérisé en ce qu'on utilise des bandes de feuille ayant une largeur décroissante vers les extrémités de la paroi de partie de pompe (20).

18. Procédé selon l'une des revendications 11 à 17, caractérisé en ce qu'on relie une partie de la paroi, séparant la partie de pompe (18) de la partie à gonfler, à l'intérieur avec une languette de traction (30).

19. Procédé selon la revendication 18, caractérisé en ce que la liaison de la languette de traction (30) avec la paroi (20) se fait par la soudure (20a) reliant les bandes à feuille entre elles formant la paroi (20), et en ce que la liaison de la languette de traction (30) avec le bord du matelas pneumatique se fait par la soudure reliant les peaux extérieures (17a, 17b) entre elles.
